# EUROPÄISCHE PATENTSCHRIFT

(11) **EP 1 003 967 B1**
(45) Veröffentlichungstag und Bekanntmachung des Hinweises auf die Patenterteilung: **16.02.2005**
(21) Anmeldenummer: 98949883.7
(22) Anmeldetag: 12.08.1998
(51) Int. Cl.: F02P 3/055, F02P 17/12

(54) **MESS- UND DIAGNOSEEINRICHTUNG FÜR EIN ZÜNDSYSTEM EINER BRENNKRAFTMASCHINE**
MEASURING AND DIAGNOSTIC DEVICE FOR AN IGNITION SYSTEM OF AN INTERNAL COMBUSTION ENGINE
DISPOSITIF DE MESURE ET DE DIAGNOSTIC POUR LE SYSTEME D'ALLUMAGE D'UN MOTEUR A COMBUSTION INTERNE

(30) Priorität: 12.08.1997 DE 19734896
(43) Veröffentlichungstag der Anmeldung: 31.05.2000
(73) Patentinhaber: SIEMENS AKTIENGESELLSCHAFT, 80333 München (DE)
(72) Erfinder: FISCH, Alfons, D-93167 Falkenstein (DE)
(86) Internationale Anmeldenummer: PCT/DE1998/002342
(87) Internationale Veröffentlichungsnummer: WO 1999/007995

(56) Entgegenhaltungen:
- EP-A- 0 386 431
- EP-A- 0 740 072
- US-A- 4 454 560

## Beschreibung

Die Erfindung betrifft eine Meß- und Diagnoseeinrichtung für ein Zündsystem einer Brennkraftmaschine nach dem Oberbegriff des Anspruchs 1.

Aus DE 4039356 C1 ist eine Schaltungsanordnung zur Ermittlung der Brennspannung eines Zündsystems einer Brennkraftmaschine bekannt, welche die auf die Primärseite einer Zündspule transformierte Zündkerzen-Brennspannung mittels eines als Emitterfolger geschalteten Spannungswandlers auswertet.

Aus der DE 2759155 C2 ist eine Schaltungsanordnung zur Erfassung der Funkenbrenndauer in Zündeinrichtungen für Brennkraftmaschinen bekannt, bei welcher der primärseitige Zündspannungsverlauf einer transistorgesteuerten Zündspule mittels einer Integratoreinrichtung und einer nachgeschalteten Triggereinrichtung mit vorgegebener Ansprechspannung aufweist, in einen Rechteckimpuls gewandelt, dessen Dauer der Funkenbrenndauer entspricht.

Aus US 4,331,922 ist eine Diagnoseeinrichtung für ein Zündsystem einer Brennkraftmaschine zur Überwachung der Batteriespannung, des Zündschalters und der Funkenkopfspannung bekannt, welche mehrere Komparatoren zum Vergleichen der Primärspannung mit verschiedenen Referenzspannungen aufweist, wobei die Komparatorausgänge über Spitzenwertspeicher mit einer Logik verbunden sind, die Einrichtungen zum Anzeigen von Fehlbedingungen steuert.

Da die am Zündschalter liegende, primärseitige Zündspannung relativ hohe Spannungspegel aufweist, die oberhalb des Eingangsspannungsbereichs von Standard-Operationsverstärkern liegen, sind besonders komplizierte Klemmschaltungen erforderlich. Außerdem ist es mit den Komparatoren allein nicht getan, sondern es sind mehrere Spitzenwertspeicher erforderlich sowie eine Auswertelogik.

Bei der Entwicklung von Zündsystemen in Brennkraftmaschinen hat sich gezeigt, daß es erforderlich ist, den Zündschalter (Leistungsendstufen- Transistor) vor Zerstörung zu schützen, wenn beispielsweise die Primärwicklung der Zündspule einen Kurzschluß zum Pluspol der Batteriespannungsquelle aufweist. Außerdem ist es für Diagnosezwecke hilfreich, die Funkenbrenndauer zu erfassen und geeignete Maßnahmen zu treffen, falls diese außerhalb eines vorgegebenen Sollwertbereichs liegt.

Ein charakteristisches Auswertesignal, aus dem die zuvor genannten zwei Phänomene meßbar und auswertbar sind, stellt der primärseitige Verlauf der Zündspannung dar.

Die primärseitige Zündspannung hat bei durchgeschalteter Leistungsendstufe einen Low-Pegel in der Größenordnung von ca. 2V und steigt nach dem Abschalten des Stromflusses durch die Primärwicklung im Zündzeitpunkt kurzzeitig auf ca. 300 bis 400 V (Funkenkopf) an, bis es sekundärseitig an den Zündkerzen zu einem Überschlag kommt. Danach pendelt sich die primärseitige Zündspannung auf einen Wert oberhalb der Batteriespannung Vbat ein, der von der Batteriespannung, der Brennspannung der Funkenstrecke und von dem Übersetzungsverhältnis der Zündspule abhängt. Sobald dann die in der Zündspule gespeicherte Energie abgebaut ist, schwingt die primärseitige Zündspannung auf einen der Batteriespannung Vbat entsprechenden Wert zurück.

Die primärseitige Zündspannung Upr weist also relativ hohe Spannungspegel auf, die oberhalb des Eingangsspannungsbereichs integrierter Schaltkreise liegen und besondere Klemmschaltungen erforderlich machen.

Der vorliegenden Erfindung liegt die Aufgabe zugrunde, eine insbesondere für integrierte Schaltungen geeignete Meß- und Diagnoseeinrichtung für ein Zündsystem einer Brennkraftmaschine zu schaffen, welche die relativ großen Pegelunterschiede der primärseitigen Zündspannung im interessierenden Bereich durch einfache schaltungstechnische Maßnahmen in einem weiten Temperaturbereich mit einer einzigen Referenzspannung sicher detektierbar und auswertbar macht und gleichzeitig neben der Erzeugung eines Signals zur Messung der Funkenbrenndauer auch den Zündschalter überwacht und bei Erkennen eines Fehlers Signale erzeugt, bei deren Auftreten der Zündschalter bzw. die Brennkraftmaschine durch Abschalten vor Zerstörung geschützt werden kann.

Diese Aufgabe wird erfindungsgemäß durch eine Einrichtung mit den Merkmalen gemäß Anspruch 1 gelöst.

Die Schaltung der erfindungsgemäßen Meß- und Diagnoseeinrichtung besteht vorteilhafterweise aus relativ wenigen Bauelementen, die sich gut für die Integration eignen.

Weitere vorteilhafte Ausgestaltungen der Erfindungen ergeben sich aus den Unteransprüchen.

Ein Ausführungsbeispiel der Erfindung ist in der Zeichnung dargestellt.

Die nachstehend beschriebene, einzige Figur zeigt ein Prinzipschaltbild einer erfindungsgemäßen Meß- und Diagnoseeinrichtung für ein Zündsystem einer Brennkraftmaschine.
An der Reihenschaltung einer Zündspule 1 und eines Zündschalters 3 liegt eine Batteriespannung Vbat (beispielsweise +12V) einer nicht dargestellten Bordspannungsquelle. Der Zündschalter 3 schaltet mittels ihm zugeführter Steuersignale Ust den Primärstrom Ipr durch die Primärwicklung 2 der Zündspule 1 periodisch ein und aus, wodurch sich der zuvor beschriebene Verlauf der am Zündschalter 3 liegenden Zündspannung Upr ergibt, der zu Meß- und Diagnosezwecken ausgewertet wird.

Vom Verbindungspunkt zwischen Primärspule 2 und Zündschalter 3 ist eine Reihenschaltung eines Schutzwiderstandes R1 und eines ersten Transistors T1 nach Masse (Minuspol der Bordspannungsquelle) geschaltet, wobei der Emitter des Transistors T1 mit Masse und sein Kollektor mit dem Schutzwiderstand R1 verbunden ist.

Transistor T1 ist Teil einer ersten Regelschaltung 4, welche aus einem als erster Linearverstärker 8 geschalteten Operationsverstärker besteht. Dessen nichtinvertierender Eingang "+" ist mit dem Verbindungspunkt K1, dem Eingang der Regelschaltung - zwischen dem Kollektor von T1 und dem Schutzwiderstand R1 verbunden. Der invertierende Eingang "- " ist mit einer Referenzspannung Uref (beispielsweise +3V) beaufschlagt, welche in diesem Ausführungsbeispiel aus einer Hilfsspannung Vcc (beispielsweise +5V) über einen Spannungsteiler R4, R5 gewonnen wird. Parallel zum Widerstand R5 ist ein Kondensator C1 geschaltet, um eventuelle Störspannungen auszublenden. Der Ausgang des ersten Linearverstärkers 8 ist mit der Basis des ersten Transistors T1 verbunden.

Der Ausgang der ersten Regelschaltung 4 ist auch mit dem nichtinvertierenden Eingang "+" eines ersten Komparators 5 verbunden, dessen invertierender Eingang "- " mit einer ersten Vergleichsspannung V1 (beispielsweise +0.3V) beaufschlagt ist, welche beispielsweise aus der Hilfsspannung Vcc (+5V) über einen Spannungsteiler R8, R9 gewonnen wird. Am Ausgang des ersten Komparators 5 ist ein Diagnosesignal IGBT-Diag abgreifbar.

Des weiteren ist eine zweite Regelschaltung 7 mit identischem Aufbau wie die erste Regelschaltung 4 vorgesehen, die einen zweiten Transistor T2 und einen zweiten Linearverstärker 9 aufweist, wobei auch hier der invertierende Eingang "- " mit der Referenzspannung Uref (+3V) beaufschlagt ist, und wobei der Kollektor des zweiten Transistors T2 und der nichtinvertierende Eingang "+" des zweiten Linearverstärker 9 über einen Eingang K2 verbunden sind, welcher einerseits über einen Widerstand R2 mit derBatteriespannung Vbat und andererseits über einen Widerstand R3 mit der Hilfsspannung Vcc verbunden ist. Die Widerstände R1, R2 und R3 können zur besseren Anpassung der Schaltung an unterschiedliche Bedürfnisse externe, nicht integrierte Widerstände sein.

Der Ausgang der zweiten Regelschaltung 7 ist mit dem nichtinvertierenden Eingang "+" eines zweiten Komparators 6 verbunden, dessen invertierender Eingang "- " mit dem Ausgang der ersten Regelschaltung 4 verbunden ist. Am Ausgang des zweiten Komparators 6 ist ein Meßsignal IGN-Diag abgreifbar.

Die vorstehend beschriebene Schaltung arbeitet, wie folgt: über den Schutzwiderstand R1 wird der Regelschaltung 4 die Primärspannung Upr zugeführt. Die Regelschaltung arbeitet so, daß sie immer versucht, am Eingang K1 eine Spannung einzustellen, die gleich der Referenzspannung Uref ist, die vorzugsweise etwas größer als die maximale Sättigungsspannung des Zündschalters gewählt wird.

Ist die Primärspannung Upr kleiner als die Referenzspannung Uref, so wird Transistor T1 vom Ausgangssignal Vo des Linearverstärkers 8 (Vo = 0V) gesperrt und es erfolgt kein Spannungsabfall am Schutzwiderstand R1. Dies ist bei Vorliegen eines Steuersignals Ust bei leitendem Zustand des intakten Zündschalters 3, der in diesem Ausführungsbeispiel als IGBT ausgeführt ist, der Fall (Upr ≈ 2.3V < Uref = 3V).

Ist hingegen die Primärspannung Upr größer als die Referenzspannung Uref, was im nichtleitenden Zustand des intakten Zündschalters 3 oder bei einem Kurzschluß nach Batteriespannung der Fall ist, so fällt am Schutzwiderstand R1 die Differenzspannung Upr - Uref ab, indem der Linearverstärker durch Erhöhung seines Ausgangssignals Vo > 0.7V den Transistor T1 soweit leitend steuert, daß am Eingang K1 die Spannung Uref anliegt. Das heißt, daß am Schutzwiderstand R1 eine Spannung Upr - Uref abfällt. Dann fließt durch den Schutzwiderstand R1 und durch den Transistor T1 ein erster Strom$\text{I1 = (Upr - Uref)/R1.}$

Das Ausgangssignal Vo des ersten Linearverstärkers 4 wird im ersten Komparator 5 mit der ersten Vergleichsspannung V1 =0.3V verglichen. Das Ausgangssignal des ersten Vergleichers 5, das Diagnosesignal IGBT-Diag, ist
IGBT-Diag = L (Low), wenn Upr < Uref;
IGBT-Diag = H (High), wenn Upr > Uref.

Das Diagnosesignal IGBT-Diag kann mit dem Ansteuersignal Ust des Zündschalters 3 über eine diskrete Logikschaltung verknüpft sein. Alternativ dazu ist es möglich, das Ansteuersignal Ust mit dem Diagnosesignal IGBT-Diag in einem Microcontroller zu verarbeiten. Dadurch läßt sich ein digitales Fehlersignal F erzeugen, durch das der Zündschalter 3 abgeschaltet und so vor Zerstörung geschützt werden kann, wenn beispielsweise die Primärwicklung 2 einen Kurzschluß zur Batteriespannung Vbat aufweist:
F = H, wenn Ust = H und gleichzeitig IGBT-Diag = H;
F = H, wenn Ust = L und gleichzeitig IGBT-Diag = L.

In diesem Fall wird das Zündsystem sofort abgeschaltet.

Die zweite Regelschaltung 9 wird über den Widerstand R2, der gleich groß wie der Schutzwidersztand R1 ist, mit einem Strom IR2 aus der Bordspannungsquelle gespeist, der, wenn am Eingang K2 die Referenzspannung Uref anliegen soll, einen Wert IR2 = (Vbat - Uref)/R2 aufweist. Gleichzeitig wird der zweiten Regelschaltung 9 über den Widerstand R3 ein Strom IR3 aus der Hilfsspannungsquelle Vcc zugeführt, der unter den gleichen Bedingungen einen Wert IR3 = (Vcc - Uref)/R3 aufweist.

Durch den zweiten Transistor T2 fließt demnach ein zweiter Strom I2 = IR2 + IR3, der in dem Fall, daß die Primärspannung Upr gleich der Batteriespannung Vbat ist, größer als der erste Strom I1 ist, der durch den ersten Transistor T1 fließt:$\text{(Vbat - Uref)/R2 ≡ (Vbat - Uref)/R1, da R1 = R2.}$

Damit dieser größere zweite Strom durch den Transistor T2 fließen kann, muß dieser vom zweiten Linearverstärker 9 weiter aufgesteuert werden als T1, d.h., das Ausgangssignal V2 der zweiten Regelschaltung 7 ist im Fall Upr = Vbat größer als das Ausgangssignal Vo der ersten Regelschaltung 4.

Die Ausgangssignale Vo und V2 der beiden Regelschaltungen 4 und 7 werden im zweiten Komparator 6 miteinander verglichen, wobei im Fall Upr = Vbat das Ausgangssignal des zweiten Komparators 6, das Meßsignal IGN-Diag, ein High-Signal ist: IGN-Diag = H.

Erst, wenn I1 > I2 wird, was bei etwa Upr = Vbat + 3V der Fall ist (wird bei intaktem Zündsystem nach dem Ausschalten des Zündschalters 3 während der Brenndauer des Zündfunkens in einer Zündkerze sicher überschritten), wird Vo > V2 und damit das Meßsignal IGN-Diag = L. Die Dauer dieses Low-Zustandes des Meßsignals IGN-Diag entspricht der Brenndauer der jeweiligen Zündkerze. Diese Dauer kann digital ausgemessen und mit Schwellwerten verglichen werden.

Die Widerstände R2 und R3 werden demnach so bemessen, daß
I1 < I2 bzw. Vo < V2, wenn Upr = Vbat, und
I1 > I2 bzw. Vo > V2, wenn Upr = Brennspannung.

Mit dem Meßsignal IGN-Diag können folgende Zustände festgestellt werden:
a) Brenndauer durch Auszählen der Dauer des Meßsignals IGN-Diag = L;
b) Unterbrechung oder Kurzschluß nach Batteriespannung des Primärstromkreises: in diesem Fall bleibt nach Ende des Steuersignals Ust das Meßsignal IGN-Diag = H;
c) Unterbrechung in einem Zündkabel oder abgefallener Zündkabelstecker: in diesem Fall entsteht nach Ende des Steuersignals Ust eine sehr kurze Brenndauer (IGN-Diag = L), sie ist kürzer als eine erste vorgegebene Dauer D1;
d) sekundärer Kurzschluß in einem Zündkabel oder einer Zündkerze oder verschmutzte Zündkerze: in diesem Fall ist nach Ende des Steuersignals Ust die Brenndauer (IGN-Diag = L) länger als eine zweite vorgegebene Dauer D2.

In den Fällen b, c und d können geeignete Maßnahmen (Abschalten des Zündschalters) zum Schutz des Zündsystems getroffen werden.

Bei einer monolithischen Integration der Meß- und Diagnoseeinrichtung können die Ströme I1 und I2 als (analoge) Referenzströme dienen, wobei der Komparator 6 als Stromkomparator ausgebildet sein kann, welchem die Ströme I1 und I2 mittels Stromspiegelschaltungen (nicht dargestellt) zugeführt werden.

## Patentansprüche

1. Meß- und Diagnoseeinrichtung für ein Zündsystem einer Brennkraftmaschine, mit einer Zündspule (1), deren Primärwicklung (2) an einer Batteriespannung (Vbat) liegt, und mit einem Zündschalter (3), welcher den Strom (Ipr) durch die Primärwicklung (2) der Zündspule (1) periodisch unterbricht,
**dadurch gekennzeichnet,**
- **daß** eine erste Regelschaltung (4) vorgesehen ist, deren Eingang (K1) über einen Schutzwiderstand (R1) mit dem Verbindungspunkt zwischen Primärspule (2) und Zündschalter (3) verbunden ist,
- **daß** die erste Regelschaltung (4) einen Linearverstärker (8) aufweist, dessen nichtinvertierender Eingang (+) mit dem Eingang (K1) verbunden ist, an dessen invertierendem Eingang (-) eine Referenzspannung (Uref) liegt, und dessen Ausgang mit der Basis eines ersten Transistors (T1) verbunden ist, dessen Kollektor mit dem Eingang (K1) und dessen Emitter mit Masse verbunden ist,
- **daß** der Ausgang der ersten Regelschaltung (4), zugleich Ausgang des ersten Linearverstärkers (8), mit dem nichtinvertierenden Eingang (+) eines ersten Komparators (5) verbunden ist, an dessen invertierenden Eingang (-) eine erste Vergleichsspannung (V1) liegt, und an dessen Ausgang ein Diagnosesignal (IGBT-Diag) abgreifbar ist,
- **daß** eine zweite, mit der ersten Regelschaltung (4) identische Regelschaltung (7) mit einem zweiten Linearverstärker (9) und einem zweiten Transistor (T2) vorgesehen ist, deren Eingang (K2) über einen ersten Widerstand (R2) mit Batteriespannung (Vbat) und über einen zweiten Widerstand (R3) mit einer Hilfsspannung (Vcc) verbunden ist, und
- **daß** der Ausgang der zweiten Regelschaltung (7), zugleich Ausgang des zweiten Linearverstärkers (9), mit dem nichtinvertierenden Eingang (+) eines zweiten Komparators (6) verbunden ist, dessen invertierender Eingang (-) mit dem Ausgang der ersten Regelschaltung (4) verbunden ist, und an dessen Ausgang ein Meßsignal (IGN-Diag) abgreifbar ist.

2. Meß- und Diagnoseeinrichtung nach Anspruch 1, **dadurch gekennzeichnet, daß** der Schutzwiderstand (R1) und der erste Widerstand (R2) gleiche Widerstandswerte aufweisen.

3. Meß- und Diagnoseeinrichtung nach Anspruch 1, **dadurch gekennzeichnet, daß** die Referenzspannung (Uref) größer als die maximale Sättigungsspannung des Zündschalters (3) ist.

4. Meß- und Diagnoseeinrichtung nach Anspruch 1, **dadurch gekennzeichnet, daß** der erste Linearverstärker (8)
- den ersten Transistor (T1) nichtleitend steuert (Vo = 0V), wenn die Primärspannung (Upr) kleiner als die Referenzspannung (Uref) ist, und
- den ersten Transistor (T1) leitend steuert (Vo > 0.7V),wenn die Primärspannung (Upr) größer als die Referenzspannung (Uref) ist.

5. Meß- und Diagnoseeinrichtung nach einem der vorhergehenden Ansprüche, **dadurch gekennzeichnet, daß** der erste Linearverstärker (8) den ersten Transistor (T1) im Fall Upr > Uref soweit aufsteuert, daß sich ein erster Strom I1 = (Upr - Uref)/R1 durch den Schutzwiderstand (R1) einstellt, der am Schutzwiderszand (R1) einen Spannungsabfall Upr - Uref bewirkt.

6. Meß- und Diagnoseeinrichtung nach Anspruch 1, **dadurch gekennzeichnet, daß** die erste Vergleichsspannung (V1) eine Wert 0V < V1 < 0.7V aufweist.

7. Meß- und Diagnoseeinrichtung nach einem der vorhergehenden Ansprüche, **dadurch gekennzeichnet, daß** der erste und der zweite Widerstand (R2, R3) so bemessen sind, daß der der Summe der durch sie fließenden Ströme entsprechende zweite Strom (I2)
- größer als der erste Strom (I1) durch den Schutzwiderstand (R1) ist, wenn die Primärspannung (Upr) der Batteriespannung (Vbat) entspricht, und
- kleiner als der Strom (I1) durch den Schutzwiderstand (R1) ist, wenn die Primärspannung (Upr) der auf die Primärseite transformierten Brennspannung entspricht.

8. Meß- und Diagnoseeinrichtung nach einem der vorhergehenden Ansprüche, **dadurch gekennzeichnet, daß** das Steuersignal (Ust) des Zündschalters (3), das Diagnosesignal (IGBT Diag) und das Meßsignal
(IGN-Diag) derart miteinander verknüpft sind, daß Fehlersignale (F) abgegeben werden, wenn
Ust = H und gleichzeitig IGBT-Diag = H,
Ust = L und gleichzeitig IGBT-Diag = L,
Ust = L und gleichzeitig IGN-Diag = H,
Dauer IGN-Diag < D1,
Dauer IGN-Diag > D2.

9. Meß- und Diagnoseeinrichtung nach einem der vorhergehenden Ansprüche, **dadurch gekennzeichnet, daß** der zweite Komparator (6) als Stromkomparator ausgebildet ist, dessen Eingängen der erste und der zweite Strom (I1, I2) über Stromspiegelschaltungen zugeführt werden.

## Claims

1. Measuring and diagnostic device for an ignition system of an internal combustion engine, with an ignition coil (1) of which the primary winding (2) is at a battery voltage (Vbat), and with an ignition switch (3) which periodically interrupts the current (Ipr) through the primary winding (2) of the ignition coil (1),
**characterized in that**,
- there is provision for a first control circuit (4) of which the input (K1) is connected via a protective resistor (R1) to the connection point between primary coil (2) and ignition switch (3),
- the first control circuit (4) features a linear amplifier (8) of which the non-inverting input (+) is connected to the input (K1) at the inverting input (-) of which there is a reference voltage (Uref) and of which the output is connected to the base of a first transistor (T1) of which the collector is connected to the input (K1) and of which the emitter is connected to ground,
- the output of the first control circuit (4), at the same time output of the first linear amplifier (8), is connected to the non-inverting input (+) of a first comparator (5) at the inverting input (-) of which there is a first comparison voltage (V1) and at the output of which a diagnostic signal (IGBT diag) can be tapped,
- a second control circuit (7) is provided, identical to the first control circuit (4), with a second linear amplifier (9) and a second transistor (T2), of which the input (K2) is connected via a first resistor (R2) to battery voltage (Vbat) and via a second resistor (R3) to an auxiliary voltage (Vcc), and
- the output of the second control circuit (7), at the same time output of the second linear amplifier (9), is connected to the non-inverting input (+) of a second comparator (6) of which the inverting input (-) is connected to the first output of the first control circuit (4), and at its output a measurement signal (IGN-Diag) can be tapped.

2. Measuring and diagnostic device in accordance with Claim 1, **characterized in that** the protective resistor (R1) and the first resistor (R2) have equal resistance values.

3. Measuring and diagnostic device in accordance with Claim 1, **characterized in that** the reference voltage (Uref) is greater than the maximum saturation voltage of the ignition switch (3).

4. Measuring and diagnostic device in accordance with Claim 1, **characterized in that** the first linear amplifier (8)
- makes the first transistor (T1) non-conducting (Vo = 0V) if the primary voltage (Upr) is less than the reference voltage (Uref), and
- makes the first transistor (T1) conductive (Vo > 0.7V) if the primary voltage (Upr) is greater than the reference voltage (Uref).

5. Measuring and diagnostic device in accordance with one of the previous claims, **characterized in that** the first linear amplifier (8) controls the first transistor (T1) in the case Upr > Uref such that a first current 11 = (Upr - Uref)/R1 sets itself through the protective resistor (R1) which brings about a voltage drop Upr - Uref at the protective resistor (R1).

6. Measuring and diagnostic device in accordance with Claim 1, **characterized in that** the first comparison voltage (V1) has a value 0V < V1 < 0.7V.

7. Measuring and diagnostic device in accordance with one of the previous claims, **characterized in that** the first and the second resistor (R2, R3) are dimensioned so that the second current corresponding to the sum of the currents flowing through them
- is greater than the first current (I1) through the protective resistor (R1) when the primary voltage (Upr) corresponds to the battery voltage (Vbat), and
- is less than the current (I1) through the protective resistor (R1) when the primary voltage (Upr) corresponds to the ignition voltage transformed on the primary side.

8. Measuring and diagnostic device in accordance with one of the previous claims, **characterized in that** the control signal (Ust) of the ignition switch (3), the diagnosis signal (IGBT Diag) and the measurement signal
(IGN-Diag) are interconnected such that error signals (F) are issued if
Ust = H and simultaneously IGBT-Diag = H,
Ust = L and simultaneously IGBT-Diag = L,
Ust = L and simultaneously IGN-Diag = H,
Duration of IGN-Diag < D1,
Duration of IGN-Diag > D2.

9. Measuring and diagnostic device in accordance with one of the previous claims, **characterized in that** the second comparator (6) is embodied as a current comparator, to the inputs of which the first and the second current (I1, I2) are fed via current balancing circuits.

## Revendications

1. Dispositif de mesure et de diagnostic pour un système d'allumage d'un moteur à combustion interne, comprenant une bobine d'allumage (1) dont l'enroulement primaire (2) est raccordé à une tension d'accumulateur (Vbat), et un interrupteur d'allumage (3) qui interrompt périodiquement le courant (Ipr) s'écoulant dans l'enroulement primaire (2) de la bobine d'allumage (1),
**caractérisé en ce**
- **qu'**un premier circuit de réglage (4) est prévu dont l'entrée (K1) est reliée à travers une résistance de protection (R1) au point de connexion de l'enroulement primaire (2) à l'interrupteur d'allumage (3),
- **que** le premier circuit de réglage (4) comprend un amplificateur linéaire (8) dont l'entrée non inverseuse (+) est connectée à l'entrée (K1) dont l'entrée inverseuse (-) est chargée par une tension de référence (Uref) et dont la sortie est reliée à la base d'un premier transistor (T1) dont le collecteur est connecté à l'entrée (K1) et dont l'émetteur est mis à la masse,
- **que** la sortie du premier circuit de réglage (4) qui est en même temps la sortie du premier amplificateur linéaire (8), est reliée à l'entrée non inverseuse (+) d'un premier comparateur (5) dont l'entrée inverseuse (-) est chargée par une première tension comparative (V1) et dont la sortie délivre un signal de diagnostic (IGBT-Diag),
- **qu'**un deuxième circuit de réglage (7) identique au premier circuit de réglage (4) est prévu contenant un deuxième amplificateur linéaire (9) et un deuxième transistor (T2), l'entrée (K2) du deuxième circuit de réglage étant connectée à travers une première résistance (R2) à la tension d'accumulateur (Vbat) et à travers une deuxième résistance (R3) à une tension auxiliaire (Vcc), et
- **que** la sortie du deuxième circuit de réglage (7) qui est en même temps la sortie du deuxième amplificateur linéaire (9), est reliée à l'entrée non inverseuse (+) d'un deuxième comparateur (6) dont l'entrée inverseuse (-) est reliée à la sortie du premier circuit de réglage (4) et dont la sortie délivre un signal de mesure (IGN-Diag).

2. Dispositif de mesure et de diagnostic selon la revendication 1, **caractérisé en ce que** la résistance de protection (R1) et la première résistance (R2) présentent les mêmes valeurs de résistance.

3. Dispositif de mesure et de diagnostic selon la revendication 1, **caractérisé en ce que** la tension de référence (Uref) est plus grande que la tension maximale de saturation de l'interrupteur d'allumage (3).

4. Dispositif de mesure et de diagnostic selon la revendication 1, **caractérisé en ce que** le premier amplificateur linéaire (8)
- commande le premier transistor (T1) en non-conducteur (Vo = 0V) lorsque la tension primaire (Upr) est plus petite que la tension de référence (Uref), et
- commande le premier transistor (T1) en conducteur (Vo > 0,7V) lorsque la tension primaire (Upr) est plus grande que la tension de référence (Uref).

5. Dispositif de mesure et de diagnostic selon l'une des revendications précédentes, **caractérisé en ce que** le premier amplificateur linéaire (8) fait ouvrir le premier transistor (T1) lorsque Upr > Uref jusqu'à ce qu'un premier courant I1 = (Upr - Uref)/R1 s'écoule à travers la résistance de protection (R1) qui provoque une chute de tension de Upr-Uref.

6. Dispositif de mesure et de diagnostic selon la revendication 1, **caractérisé en ce que** la première tension de comparaison (V1) a une valeur de 0V < V1 < 0,7V.

7. Dispositif de mesure et de diagnostic selon l'une des revendications précédentes, **caractérisé en ce que** la première et la deuxième résistance (R2, R3) sont dimensionnées telles que le deuxième courant (I2) correspondant à la somme des courants passant par les deux résistances
- est plus grand que le premier courant (I1) passant par la résistance de protection (R1) lorsque la tension primaire (Upr) correspond à la tension d'accumulateur (Vbat), ou
- est plus petit que le courant (I1) à travers la résistance de protection (R1) lorsque la tension primaire (Upr) correspond à la tension de décharge transformée au côté primaire.

8. Dispositif de mesure et de diagnostic selon l'une des revendications précédentes, **caractérisé en ce que** le signal de commande (Ust) de l'interrupteur d'allumage (3), le signal de diagnostic (IGBT-Diag) et le signal de mesure (IGN-Diag) sont combinés de telle manière que des signaux d'erreur (F) sont générés lorsque :
Ust = H et simultanément IGBT-Diag = H,
Ust = L et simultanément IGBT-Diag = L,
Ust = L et simultanément IGN-Diag = H,
durée IGN-Diag < D1,
durée IGN-Diag > D2.

9. Dispositif de mesure et de diagnostic selon l'une des revendications précédentes, **caractérisé en ce que** le deuxième comparateur (6) est monté en comparateur de courant dont les entrées sont chargées par les premier et deuxième courants (I1, I2) par l'intermédiaire de circuits images de courant.
